# EUROPÄISCHE PATENTSCHRIFT

(11) **EP 0 202 503 B1**
(45) Veröffentlichungstag und Bekanntmachung des Hinweises auf die Patenterteilung: **19.10.1988**
(21) Anmeldenummer: 86105743.8
(22) Anmeldetag: 25.04.1986
(51) Int. Cl.: B65H 35/10

(54) **Vorrichtung zum Trennen von gefalteten und perforierten Endlos-Papieren**
Device for breaking folded and perforated continuous paper
Dispositif pour rompre du papier continu plié et perforé

(30) Priorität: 22.05.1985 DE 3518386
(43) Veröffentlichungstag der Anmeldung: 26.11.1986
(73) Patentinhaber: Riensch & Held GmbH & Co., D-2000 Hamburg 76 (DE)
(72) Erfinder: Beyer, Jörg-Detlef, D-2074 Steinburg 2 Ortsteil Eichede (DE)
(74) Vertreter: von Raffay, Vincenz, Dipl.-Ing.

(56) Entgegenhaltungen:
- DE-U- 8 509 218
- GB-A- 2 073 716
- US-A- 3 088 604
- US-A- 4 508 527

## Beschreibung

Die Erfindung betrifft eine Vorrichtung nach dem Oberbegriff des Anspruches 1 (siehe DE-U-8509218).

Diese Vorrichtung dient der Verarbeitung eines Endlos-Papiers, das durch Falten mit einer entsprechenden Perforation oder durch Falzen einen entsprechenden Stapel bildet. Die einzelnen Papiere werden in einer vorgeschalteten Vorrichtung bedruckt, gefaltet, perforiert oder gefalzt. Gegebenenfalls liegen mehrere Lagen mit dazwischenliegendem Durchschlagpapier übereinander. Aus der Druck- und Falzmaschine tritt ein fortlaufender Stapel mit den entsprechenden einzelnen Papieren aus. Normalerweise liegen die Falten oder Falze abwechselnd oben oder unten. Um die Papiere nach bestimmten Stückzahlen, beispielsweise zu 1 000, 2 000. 3 000 usw. zu verpacken, ist es erforderlich, den fortlaufenden Stapel entsprechend an der Perforation oder an den Falzen zu trennen.

Bisher geschieht dieses von Hand, beispielsweise dadurch, daß die Druckmaschine nach der gewünschten Anzahl eine rote Markierung aufbringt, die der Bedienungsperson dann anzeigt, daß an dieser Stelle getrennt werden muß.

Der Erfindung liegt nun die Aufgabe zugrunde, eine Vorrichtung der eingangs genannten Art zu schaffen, die das Abtrennen automatisch durchführt und dabei gleichzeitig einen sicheren Weitertransport des abgetrennten Stapels gewährleistet.

Diese Aufgabe wird durch das Kennzeichen des Anspruches 1 gelöst.

Erfindungsgemäß wird vorzugsweise von unten ein Trennschwert nach Eingang eines entsprechenden Zählimpulses zwischen die Papiere geschoben, so daß diese getrennt werden. In Förderrichtung vor dem Trennschwert entsteht dann ein Stapel, der die gewünschte Anzahl von zusammenhängenden Bögen aufweist. Das Trennschwert wird bis in die Nähe des dann oben liegenden Falzes oder der entsprechenden Perforation bewegt, so daß hier ein quer zur r Förderrichtung durchgehender Hohlraum entsteht. In diesen Hohlraum kann dann ein Messer, wie ein Brieföffner, hinein und durch diesen hindurchgefahren werden. Das Messer ist verhältnismäßig stumpf, damit auch wirklich ein Abtrennen an der Perforation gewährleistet ist.

Die Vorrichtung kann dann weiterhin so ausgebildet sein wie in den Ansprüchen 2 bis 6 angegeben. Die Verwendung eines in Förderrichtung bewegbaren und schwenkbaren Abnahmeriegels stellt eine besonders vorteilhafte Ausführungsform dar, um den relativ labilen abgetrennten Stapel zu handhaben und einer Weiterverarbeitung zuzuführen.

Im folgenden wird die Erfindung unter Hinweis auf die Zeichnung anhand eines Ausführungsbeispiels näher erläutert :

Es zeigt :
Fig. 1 eine schematische Seitenansicht einer Ausführungsform einer Vorrichtung nach der Erfindung ;
Fig. 2 die Einzelheit X der Fig. 1.

Die in der Zeichnung dargestellte Vorrichtung besteht aus einem ersten Förderband 9, das einen Stapel aus Endlos-Papier von einer nicht gezeigten Druckmaschine aufnimmt. Dieser Stapel 7 besteht aus zick-zack-formig gefalteten und in den Falten perforierten Papieren, ggf. aus mehreren Lagen auch unterschiedlicher Papierarten. Die Falten mit der Perforation liegen abwechselnd oben und unten. Das erste Förderband 9 ist geringfügig schräg nach oben gerichtet. An seinem Ende am höchsten Punkt geht das Förderband 9 in eine schräg nach unten geneigte Förderebene 11 über. Diese wird durch entsprechende Schienen gebildet.

An dem Übergangspunkt sitzt die eigentliche Trenneinrichtung. Diese besteht aus einem auf-und abbewegbaren Trennschwert 2 und einer Schneideinrichtung 8 mit einem Messer 4. Einzelheiten sind in Fig. 2 dargestellt.

Im Bereich der Förderebene 11 befindet sich ein Abnahmeriegel 1 mit einem rechtwinklig gegen die Förderrichtung gerichteten Kipprücken 6. Der Abnahmeriegel 1 und der Kipprücken 2 sind so schwenkbar, wie in Fig. 1 strichpunktiert angeordnet. Weiterhin sind sie bis zum unten liegenden Ende der Förderebene 11 bewegbar. Dort beginnt das zweite Förderband 5, das zu einer Weiterverarbeitungseinrichtung führt.

Im Betrieb wird der Stapel 7 aus der nicht gezeigten Druck- und Falzmaschine auf das erste Förderband 9 übergeben. Es entsteht ein fortlaufender Stapel aus einer entsprechenden großen Anzahl von einzelnen Blättern. Wenn dieser Stapel, bedingt durch die Förderung durch das zweite Band, den höchten Punkt und damit die Trennebene erreicht hat, steht dort Abnahmeriegel und das erste Blatt gelangt an ihm zur Anlage. Mit der Fördergeschwindigkeit des ersten Förderbandes 9 bewegt sich der Abnahmeriegel in der Förderebene 11 in Förderrichtung schräg nach unten und zwar solange, bis die entsprechende Anzahl von Blättern in dem abzutrennenden Stapel 7a vorhanden ist. Dieses kann durch Zählimpulse von der Druckmaschine aus gesteuert werden. Dann wird das Trennschwert 2 vorgeschoben. Das Trennschwert 2 und der Abnahmeriegel 1 nehmen dann die in Fig. 1 mit ausgezogenen Linien gezeichnete Stellung ein.

Das Trennschwert läßt oben einen langgestreckten Hohlraum 10 (Fig. 2) frei, in den dann das verhältnismäßig stumpfe Messer 4, gesteuert durch die Trennvorrichtung 8, einfahren kann. Das Messer wird quer über den Stapel bewegt und trennt diesen ab. Das Messer wird dann in seine Ausgangsstellung zurückbewegt.

Der Abriahmeriegel 1 wird zusammen mit dem Kipprücken 6 dann in die in Fig. 1 strichpunktiert gezeigte Stellung geschwenkt. Gleichzeitig werden diese Teile mit dem auf ihm liegenden abgetrennten Stapel 7a nach unten bewegt. Hier erfolgt die Übergabe des abgetrennten Stapels auf das zweite Förderband 5. Anschließend wird der Abnahmeriegel mit dem Kipprücken in die Ausgangsstellung (Kipprücken 6 parallel zur Förderebene 11 zurückgeschwenkt und nach oben in die Ausgangsstellung bewegt. Der Kipprücken 6 ist federnd gelagert, so daß er entsprechend zurückgedrückt wird, um die Bewegung des Abnahmeriegels in die höchste Stellung nicht zu behindern. Wenn der Abnahmeriegel seine höchste Stellung erreicht hat. kann das Trennschwert 2 zurückgefahren werden, damit ein neuer Stapel 7a im oberen Teil der Förderebene 11 zusammengestellt werden kann. Der Vorgang wiederholt sich dann.

Die Bewegung des Abnahmeriegels 1 mit dem Kipprücken 6 aus der Stellung I bis in die Stellung II (Fig. 1) erfolgt mit der Geschwindigkeit des ersten Förderbandes 9. Die Bewegung aus der Stellung 11 bis in die Stellung 111 und zurück in die Stellung I erfolgt sehr schnell, da während dieser Bewegung das Trennschwert 2 einen weiteren Vorschub des Stapels 7 verhindert. Dieses ist aber normalerweise möglich, da der Stapel 7 eine entsprechende Elastizität aufweist Wenn dieses nicht möglich ist, müsste dafür Sorge getragen werden, daß das Trennschwert 2 sich während der « Abwesenheit »des Abnahmeriegels ebenfalls mit der Geschwindigkeit des ersten Förderbandes 9 bewegt. Die Abnahme oder Übergangszeit ist aber, wie gesagt, normalerweise so kurz, daß auf diese Bewegung des Trennschwertes verzichtet werden kann.

Beim Betrachten der Fig. 2 wird deutlich, daß das Trennschwert 2 oben einen langgestreckten Hohlraum 10 freiläßt, in den das relativ stumpfe Messer 4 eingeführt und dann quer zur Förderrichtung zum Trennen vorgeschoben werden kann. Das Messer ist relativ stumpf, damit an der Perforation getrennt und nicht an einer anderen Stelle geschnitten wird.

Die Erfindung betrifft eine Vorrichtung zum . Trennen von gefalteten und perforierten oder gefalzten Endlospapieren, die einen fortlaufenden Stapel bilden. Dieser Stapel wird auf einem Förderer zu einer Trennstation gefördert, um ein automatisches Trennen des fortlaufenden Stapels in Einzelstapeln mit einer bestimmten Stückzahl von Papierblättern zu ermöglichen. Zu diesem Zweck wird ein Trennschwert 2 vorzugsweise von unten zwischen die Blätter des Stapels geschoben, so daß ein Stapel 7a mit der gewünschten Stückzahl einzelner Blätter separiert wird. Der durch das Trennschwert gebildete, in Längsrichtung verlaufende kleine Hohlraum, dient der Aufnahme eines Messers 4, das dann quer über den Stapel bewegt wird, um diesen an einer Perforation oder an einem Falz zu trennen. Ein Abnahmeriegel 6, der vorzugsweise schwenkbar ist, dient der Entfernung des abgetrennten Stapels 7a und der Weitergabe auf ein Förderband 5. Der Abnahmeriegel 6 wird dann zurück in die Ausgangsstellung bewegt, so daß das Trennschwert 2 dann aus dem Förderbereich des Stapels herausgefahren werden kann und ein neuer Trennvorgang durchführbar ist. Hierdurch ist eine automatische Trennung in kleine Stapel mit bestimmten Stückzahlen und eine gleichzeitige ordnungsgemäße Handhabung des labilen Stapels möglich.

## Patentansprüche

1. Vorrichtung zum Trennen von gefalteten und perforierten Endlos-Papieren mit einer Fördereinrichtung, auf der die Endlos-Papiere stehend zu einer Weiterverarbeitung transportiert werden, dadurch gekennzeichnet, daß im Bereich der Fördereinrichtung zwischen die Endlos-Papiere des Stapels (7) ein Trennschwert (2) bis in die Nähe der entsprechenden Perforation bewegbar ist, und daß in den durch das Trennschwert gebildeten Hohlraum (10) ein quer über den Stapel in Richtung der Perforation bewegbares Messer (4) einführbar ist.

2. Vorrichtung nach Anspruch 1, dadurch gekennzeichnet, daß in die Ebene, in die das Trennschwert (2) bewegbar ist, ein Abnahmeriegel (1) bewegbar ist, der nach dem Trennen des Stapels (7) mit dem abgetrennten Teil (7a) in Förderrichtung bewegbar ist und daß das Trennschwert (2) in seiner Trennstellung verbleibt, bis der Abnahmeriegel (1) in seine Ausgangsstellung in die Ebene des Trennschwertes zurückbewegt ist.

3. Vorrichtung nach Anspruch 2, dadurch gekennzeichnet, daß der Abnahmeriegel (1) zusätzlich zu seiner Bewegung in Förderrichtung zum Kippen des abgetrennten Stapels (7a) schwenkbar ist.

4. Vorrichtung nach Anspruch 3, dadurch gekennzeichnet, daß an dem Abnahmeriegel (1) ein Kipprücken (6) angebracht ist, der in einem Winkel von 90° zu dem Abnahmeriegel steht.

5. Vorrichtung nach einem oder mehreren der vorstehenden Ansprüche, dadurch gekennzeichnet, daß die Fördereinrichtung durch ein erstes Förderband (9) gebildet ist, das den gefalteten und perforierten Stapel (7) zu dem Trennschwert (1) fordert, daß in Förderrichtung auf das erste Förderband (9) eine schräg nach unten geneigte Förderebene (11) zur Zusammenstellung des abzutrennenden Stapels (7a) folgt, und daß sich an die Förderebene (11) ein im wesentlichen waagerecht verlaufendes zweites Förderband (5) zur Aufnahme der abgetrennten Stapel (7a) anschließt.

6. Vorrichtung nach einem oder mehreren der Ansprüche 3 bis 5, dadurch gekennzeichnet, daß der Abnahmeriegel (1) ggf. mit dem Kipprücken (6) über die Förderebene (11) bis in den Bereich des zweiten Förderbandes (5) bewegbar und aus der Stellung parallel zum Trennschwert (2) in die Ebene des zweiten Förderbandes (5) schwenkbar ist.

7. Vorrichtung nach Anspruch 1-5, dadurch gekennzeichnet, daß das Trennschwert (2) aus mehreren Klingen zusammengesetzt ist, die insbesondere versetzt zueinander angeordnet sind.

## Claims

1. Apparatus for separating folded and perforated reel Papers with a conveying means on which the reel papers are conveyed to a further processing station, characterized in that in the area of the conveying means between the reel papers of the stack (7), a separating sword (2) can be moved into the vicinity of the corresponding perforation and in that into the cavity (10) formed by the separating sword a knife (4) moveable transversely over the stack in the direction of the perforation can be introduced.

2. Apparatus according to claim 1, characterized in that a removal bolt (1) is movable into the plane into which the separating sword (2) can be moved ander after separating the stack (7) is moveable together with the separated part (7a) in the conveying direction, and in that the separating sword (2) remains in its separating position until the removal bolt (1) has been moved back into its initial position in the sword plane.

3. Apparatus according to claim 2, characterized in that in addition to its movement in the conveying direction, the removal bolt (1) can be pivoted for tilting the separated stack (7a).

4. Apparatus according to claim 3, characterized in that a tilt back (6) is fitted to the removal bolt (1) and is at an angle of 90° to the latter.

5. Apparatus according to one or more of the preceding claims, characterized in that the conveying means is formed by a first conveyor belt (9), which conveys the folded, perforated stack (7) to the separating sword (1), in that the first conveyor belt (9) is followed in the conveying direction by a downwardly sloping conveying plane (11) for collecting the stack (7a) to be separated and in that to the conveying plane (11) is connected a substantially horizontally directed second conveyor belt (5) for receiving the separated stack (7a).

6. Apparatus according to one or more of the claims 3 to 5, characterized in that the removal bolt (1), optionally with the tilt back (6) can be moved over the conveying plane (11) into the area of the second conveyor belt (5) and can be pivoted from the position parallel to the separating sword (2) into the plane of the second conveyor belt (5).

7. Apparatus according to claims 1 to 5, characterized in that the separating sword (2) comprises a plurality of blades, which are in particular staggered with respect to one another.

## Revendications

1. Dispositif de séparation de papiers en continu pliés et perforés avec une installation de transport, sur laquelle les papiers en continu sont transportés verticalement jusqu'au traitement ultérieur, caractérisé en ce que dans la zone du transporteur une lame séparatrice (2) mobile puisse être placée entre les feuilles de la pile (7) près de la perforation correspondante et qu'un couteau (4) pouvant être déplacé au travers de la pile en direction de la perforation puisse être introduit dans l'espace vide (10) ménagé par la lame séparatrice.

2. Dispositif selon la revendication 1, caractérisé en ce que l'on puisse faire mouvoir un dispositif d'enlèvement (1) jusqu'au même niveau que la lame séparatrice (2), le premier pouvant être déplacé après la séparation de la pile (7) avec la partie séparée (7a) dans le sens du transport, et que la lame séparatrice (2) reste dans sa position de séparation jusqu'à ce que le dispositif d'enlèvement soit remis dans sa position de départ au niveau de la lame séparatrice.

3. Dispositif selon la revendication 2, caractérisé en ce que le dispositif d'enlèvement (1) ne soit non seulement mobile dans le sens du transport, mais que l'on puisse également le faire tourner afin de basculer la pile séparée (7a).

4. Dispositif selon la revendication 3, caractérisé en ce que le dispositif d'enlèvement (1) soit pourvu d'un dos basculant (6) se trouvant à angle droit par rapport au dispositif d'enlèvement.

5. Dispositif selon une ou plusieurs des revendications citées ci-avant, caractérisé en ce que l'installation de transport soit constituée d'une première bande transporteuse (9) qui transporte la pile perforée et pliée (7) à la lame séparatrice (1), que la première bande transporteuse (9) soit suivie dans le sens du transport par un niveau de transport (11) incliné vers le bas pour constituer la pile à séparer (7a) et que le niveau de transport (11) soit suivi d'une bande transporteuse (5) essentiellement horizontale pour accueillir les piles séparées (7a).

6. Dispositif selon une ou plusieurs des revendications 3 à 5, caractérisé en ce que le dispositif d'enlèvement (1) puisse être mû, le cas échéant, avec le dos basculant (6) au travers du niveau de transport (11) jusqu'à la zone de la deuxième bande transporteuse (5) et que l'on puisse le faire pivoter à partir de la position parallèle à la lame séparatrice (2) dans le niveau de la deuxième bande transporteuse (5).

7. Dispositif selon les revendications 1 à 5, caractérisé en ce que la lame séparatrice soit composée de plusieurs lames superposées et décalées les unes par rapport aux autres.
